# FASCICULE DE BREVET EUROPEEN

(11) **EP 0 419 324 B1**
(45) Date de publication et mention de la délivrance du brevet: **22.03.1995**
(21) Numéro de dépôt: 90402519.4
(22) Date de dépôt: 13.09.1990
(51) Int. Cl.: H01H 9/44

(54) **Dispositif interrupteur avec boucles de courant assistant le développement de l'arc**
Schaltervorrichtung mit Lichtbogenbildung fördernden Stromschleifen
Circuit breaker device with arcing assisting current loops

(30) Priorité: 19.09.1989 FR 8912286
(43) Date de publication de la demande: 27.03.1991
(73) Titulaire: TELEMECANIQUE, 92504 Rueil Malmaison Cedex (FR)
(72) Inventeur: Blanchard, Christian, F-92500 Rueil Malmaison (FR); Vigouroux, Didier, F-95000 Jouy le Moutier (FR); Lauraire, Michel, F-92400 Courbevoie (FR)
(74) Mandataire: de Saint-Palais, Arnaud Marie

(56) Documents cités:
- EP-A- 0 231 600
- AT-B- 246 833
- FR-A- 2 422 242
- GB-A- 1 089 971
- US-A- 2 645 693
- US-A- 4 491 705

## Description

L'invention se rapporte à un dispositif interrupteur de protection, pour un circuit sujet à des courants de court-circuit, dans lequel le développement naturel de l'arc apparaissant à l'ouverture d'une paire de contacts placés dans une chambre et se déplaçant le long d'un conducteur déflecteur est assisté et accéléré par une induction magnétique développée par au moins une boucle conductrice de ces courants qui est placée extérieurement à la chambre dans un plan sensiblement parallèle à celui qui passe par ce déflecteur et par ces contacts.

Elle concerne plus particulièrement un dispositif interrupteur de protection, d'un type similaire à celui décrit dans le brevet EP-231 600, dans lequel la boucle conductrice est formée par une première portion d'extrémité reliée au contact fixe, prolongée par une languette constituant le conducteur déflecteur et reliée par une portion de boucle d'une seconde portion d'extrémité qui est placée dans l'alignement de la languette et qui est destinée à rejoindre directement ou indirectement une borne de raccordement de l'appareil recevant le dispositif.

Ces dispositifs, qui sont principalement destinés à équiper des appareils de protection contre les surintensités, utilisent l'artifice d'une assistance au soufflage de l'arc grâce à une induction qui est établie sur son trajet en vue d'accélérer son gonflement et hâter sa déstabilisation. Grâce à cet artifice, on peut construire des appareils limiteurs de taille réduite dont le besoin se fait ressentir tant pour les installations industrielles que domestiques où le coût technique devient l'un des principaux critères de choix.

La construction des boucles de courant est une opération relativement dispendieuse dans la mesure où elle requiert, soit l'assemblage de plusieurs éléments, soit le découpage et le pliage de pièces conductrices découpées, dont le développement dans le plan de la feuille métallique d'où elles sont tirées utilise mal la surface disponible ; cette technique de découpage est toutefois intéressante en raison de la simplification qu'elle apporte au montage d'appareils fabriqués en très grandes quantités, en dispensant le constructeur d'opérations ultérieures de soudage et/ou d'assemblage.

L'invention se propose, par suite, de fournir un dispositif interrupteur tel que défini ci-dessus, dans lequel la conformation de la boucle de courant pourra répondre aux impératifs suivants : simplicité, facilité d'assemblage, encombrement réduit en largeur et coût réduit de fabrication.

Selon l'invention, le but visé est atteint grâce au fait que :
- la boucle est formée d'une pièce solidaire incluant la languette, la première portion d'extrémité étant reliée au contact fixe et la seconde portion d'extrémité étant reliée à une borne ;
- la portion de boucle est formée à partir d'une portion longitudinale d'une unique ébauche plate découpée dans un feuillard, rabattue sensiblement à angle droit vers un plan parallèle au plan médian passant par les contacts ;
- la portion longitudinale étant étirée et cambrée dans son plan propre de rabattement de manière que la boucle s'étende dans un plan parallèle au plan médian.

D'autres mesures, qui prennent en compte, d'une part, l'efficacité d'une boucle dont la surface couverte et, par suite, la longueur, doivent répondre à certains critères et, d'autre part, la nécessité de ne pas communiquer au matériau utilisé des contraintes de déformation excessives, peuvent amener à définir des proportions intéressantes.

Enfin, des dispositions particulières qui visent, elles, l'obtention d'intéressantes caractéristiques de limitation en augmentant l'efficacité de la boucle, seront également précisées ci-dessous.

L'invention, ainsi qu'un mode de réalisation préféré et une variante, seront mieux compris à la lecture de la description ci-dessous et à l'examen des figures annexées qui l'accompagnent en illustrant respectivement :
A la figure 1, une vue en élévation du dispositif coupé par un plan moyen passant par l'axe de déplacement d'une pièce mobile d'interrupteur, et par une borne associée ;
A la figure 2, une vue de dessus du dispositif selon la figure 1 ;
A la figure 3, une vue en perspective d'une pièce d'assistance magnétique comportant deux boucles de courant ;
Aux figures 4 et 5, des vues des ébauches mises en oeuvre dans l'invention ;
A la figure 6, une vue en perspective d'une variante de pièce d'assistance magnétique à deux boucles de courant ;
A la figure 7, une vue de l'ébauche correspondant à la pièce selon la figure 6 ;
A la figure 8, une vue simplifiée d'une pièce d'assistance magnétique pour un dispositif interrupteur à simple coupure ;
A la figure 9, une vue en élévation d'un boîtier destiné à recevoir la pièce conductrice portant les boucles ;
A la figure 10, une vue en élévation d'une face interne d'une des coquilles du boîtier ; et
A la figure 11, une vue en perspective éclatée des deux coquilles et de l'embase servant à former le boîtier isolant.

Un dispositif interrupteur 1 dans lequel on peut mettre avantageusement en oeuvre l'invention, peut être incorporé, voir la figure 1, à un boîtier prismatique isolant 2 à l'intérieur duquel se trouve une (ou deux) chambres de coupure telles que 3 ; on peut, par exemple, imaginer un dispositif plus complet en établissant une symétrie par rapport à l'axe de déplacement XX′ d'un pont de contact mobile 4.

Ce pont de contact porte alors des pastilles 5, 6 coopérant avec des pastilles de contacts fixes 7, 8 et se trouve ici soumis à l'action d'un ressort de pression de contact 9 qui peut être comprimé ou relâché par le déplacement d'un poussoir extérieur 10 agissant sur un moyen de guidage et de maintien latéral 11 du pont de contact.

Le contact fixe 8 est brasé sur une portion d'extrémité 12 d'une pièce conductrice en cuivre 13 ayant une portion rabattue 14, une branche ascendante 15a, 15, une branche descendante 16 et une seconde portion d'extrémité 17 qui est déportée et rabattue pour recevoir une borne de raccordement 18 ; un prolongement 19 de la portion 12 constituant un déflecteur s'étend dans la chambre en direction de la borne et rejoint une région 20 opposée aux contacts dans laquelle peuvent se trouver des moyens susceptibles de déstabiliser un arc électrique, tels qu'une fente étroite, des ailettes de fractionnement, etc...

Avantageusement, une pièce plate magnétisable 21 est disposée sous le déflecteur 19.

Une seconde pièce conductrice de déflexion 22 qui s'étendrait également dans une chambre symétrique non représentée, permet au courant d'un arc tel que 23 de circuler entre la borne 18 et une borne symétrique opposée 24 en alimentant un second arc 25 symétrique du premier, dont le circuit passe par un déflecteur symétrique 19′.

Lorsqu'un courant J circule de la borne 18 à la borne 24 en traversant les conducteurs 17, 16, 15, 14, 12, 19, l'arc 23, le second déflecteur 22 et les éléments symétriques correspondants, les différents segments 14, 15, 16, 17 constituent une boucle conductrice 30 susceptible de créer, dans la zone traversée par l'arc entre le contact fixe et la région 20, une induction de direction perpendiculaire à la figure.

L'interaction de cette induction et du courant J passant dans l'arc 23 communique à celui-ci des forces de Laplace provoquant un déplacement vers la droite de la figure plus rapide que ne le serait le gonflement naturel, ainsi qu'un allongement de sa colonne imputable aux trajets divergents des déflecteurs ; l'arc 23 se trouve de son côté déplacé vers la droite.

Ces déformations et mouvements de l'arc développent, dans celui-ci une tension élevée qui est nécessaire à l'obtention d'une rapide décroissance des courants de court-circuit tels que J.

Ainsi qu'on le voit à la figure 3, on peut relier entre la borne et le premier déflecteur deux boucles 30a, 30b parallèles au plan médian PP′ du dispositif interrupteur passant par l'axe XX′, la pastille 5 et la borne 18.

Une ébauche métallique brute de découpage 26 ayant une portion longitudinale 28, 28a, 28b, telle que celle visible à la figure 4, peut avantageusement être utilisée pour réaliser une pièce conductrice ayant une seule boucle, lorsqu'on la soumet à des déformations dans son plan qui sont destinées à faire apparaître les différents éléments 19, 12, 14, 17 ; 15, 15a, 16, 16a aux endroits appropriés.

Ces déformations comprennent des cambrures et/ou des élongations locales du métal dans le plan, ainsi que des pliages qui doivent apparaître dans les angles, comme cela apparaît dans les zones hachurées, respectivement pointillées sur la figure 4. On peut apprécier à l'examen de la figure 4, l'économie de matière ainsi réalisée.

Une ébauche 27 de pièce, visible à la figure 5, sera utilisée lorsque celle-ci devra comporter deux boucles 30c, 30b, telles que celles visibles à la figure 3, où l'on constate que l'on peut se dispenser d'opérer les séparations - S - et - T -. Dans ce cas, d'une façon analogue à la précédente, les boucles 30 sont formées par rabattement, par exemple à angle droit vers un plan de rabattement parallèle au plan PP′ des marges (non débordantes) de l'ébauche, puis étirage/cambrage de ces marges dans le plan de rabattement.

La pièce conductrice qui a été illustrée fait apparaître, voir figure 1, le fait que la ou les branches montantes 15a sont raccordées à la portion 12 par une portion 14 se trouvant placée à un niveau inférieur à celui du plan SS' où se trouve fixée la pastille de contact fixe 6. Cette branche 15 est, par ailleurs, placée de façon telle que le couple de contacts 5, 8 soit situé entre les branches 15a et 16. Ces mesures, qui améliorent localement la répartition de l'induction en vue de favoriser le déplacement initial de l'arc, sont particulièrement aisées à mettre en oeuvre dans le cadre d'une boucle formée par les opérations précédentes.

On pourrait toutefois appliquer l'invention par exemple à une pièce 33 à deux boucles 38a, 38b illustrée à la figure 6 où, ni la portion rabattue 14 antérieure, ni la portion 17 antérieure n'apparaissent et où deux traverses 31, 32 sont respectivement prévues pour supporter le contact fixe 34 et être respectivement associées à la borne 35 ; une ébauche correspondante 39 est représentée à la figure 7 . On constate que, contrairement au mode de réalisation précédent, les racines des branches montantes 38_{c}, 38_{d} prennent naissance dans le plan Q contenant la pastille de contact 34.

Dans l'appareil interrupteur qui a été décrit, l'arc se déplace en gardant ses pieds sur deux déflecteurs 19, 19' opposés qui peuvent être mis en place de part et d'autre d'un pont de contact 4 à double coupure.

Si l'on se propose d'associer à un dispositif interrupteur à simple coupure 40 placé entre deux bornes 44, 45, une ou plusieurs boucles de courant conformes à l'invention, voir figure 8 , on sera amené à prévoir sur l'extrémité d'un levier de contact mobile 41 une corne telle que 42, afin que l'un des deux pieds d'arc puisse s'accrocher sur une surface conductrice distincte de celle de la pastille mobile 43, une tresse conductrice 48 servant à fermer le circuit.

Compte tenu du chemin curviligne que suit alors cette corne, il est indispensable de conférer à la ou aux boucles de courant 46, 47 une forme adaptée, qui permette de mettre en oeuvre des opérations de déformation mécanique telles que celles mentionnées ci-dessus.

Pour des dispositifs interrupteurs à simple et double coupure destinés à des appareils ayant des calibres nominaux de 16 A à 63 A, on peut définir un rapport K d'environ 1,5 à 4 entre la longueur développée - B - de la boucle (par exemple, portions 15ₐ, 15 et 16ₐ, 16 de la figure 3 et la distance - D - mesurant la longueur du déflecteur 19).

Ces valeurs, qui sont avantageuses pour procurer aux boucles une bonne efficacité d'assistance au développement de l'arc, sans exposer le métal tel que le cuivre à des contraintes exagérées, ne sont naturellement pas limitatives, compte tenu des applications particulières qui pourraient être envisagées et de l'épaisseur que pourrait présenter la bande d'où sont tirées les ébauches.

Il est, par ailleurs, clair que les portions 17, respectivement 32 qui ont été jusqu'ici directement associées à des bornes 18, respectivement 35, pourraient être indirectement raccordées à l'aide de conducteurs de prolongation si les bornes se trouvaient plus éloignées dans un appareil particulier.

Compte tenu du fait que la pièce conductrice, avec sa ou ses boucles et ses régions de contact et de borne, représente un tout indissociable, il n'est pas possible d'incorporer directement celle-ci dans un boîtier de forme quelconque vu qu'une partie se trouvera à l'intérieur et une autre partie à l'extérieur de celui-ci.

Dans le cadre de l'invention qui vise un appareil interrupteur, voir figures 9 à 11, on est donc nécessairement amené à définir un boîtier 50 susceptible de permettre la mise en oeuvre de cette pièce conductrice d'assistance, en particulier lorsque celle-ci possède deux boucles. Celui-ci, qui est représenté aux figures 11, 12, 13 auxquelles on se reportera, afin d'illustrer un boîtier à deux chambres de coupure symétriques, fait appel à deux coquilles isolantes 52, 53 sensiblement symétriques par rapport à un plan de joint médian WW′ où se situera après montage le plan médian PP′ de la pièce conductrice et à un socle 54 destiné principalement à obturer localement la cavité qui est comprise entre les deux coquilles afin de constituer les deux chambres de coupure symétrique d'un interrupteur ayant un pont de contact.

Cette embase comporte principalement un canal de guidage axial 55 destiné à recevoir un support de pont de contact mobile tel que celui désigné en 10 à la figure 1 et un certain nombre de dégagements 56, 57 et 58, 59 qui sont destinés à recevoir les portions d'extrémité telles que 14 et 17 afin d'effectuer une immobilisation de celles-ci.

Cette première mise en place de la pièce conductrice peut ici se faire en exploitant au besoin l'élasticité de cette dernière parallèlement au plan PP′. Les dégagements tels que 58, 59 qui sont pratiqués dans une nervure centrale 60 du socle ayant une largeur moindre que celle de la face externe 61, s'étendent jusqu'à cette face en laissant subsister de part et d'autre du plan médian deux bras parallèles 62, 63 concourant au maintien d'une borne telle que 18.

Les coquilles 52, 53 possèdent chacune sur une paroi interne de la chambre telle que 64, d'une part, des dégagements ou rainures 65, 66 et 67 pour assujettir les bords opposés des déflecteurs individuels tels que 19 et respectivement ceux du déflecteur commun tel que 22 et, d'autre part, un bossage tel que 68 servant à recevoir l'extrémité du ressort de rappel du pont de contact tel que 9.

Sur une paroi externe 69 opposée à la paroi 64 d'une coquille se trouvent des couloirs ouverts ou empreintes de faible profondeur tels que 71, 72 qui sont conformés pour recevoir les parties externes des boucles telles que 30_{c}, 30_{b} et qui circulent par suite entre une région 73 voisine de la portion 14, et une région 74 voisine de la portion 17 de la pièce conductrice. Des dégagements latéraux tels que 75 et 76, qui sont situés en regard des dégagements tels que 56, 57, autorisent le passage des extrémités des branches ascendantes externes des boucles, jusqu'au volume interne de la cavité présente entre les coquilles.

La mise en place des coquilles se fait simultanément en sens F en écartant les boucles 30ₐ, 30_{b} de la pièce conductrice et en rabattant ensuite celles-ci dans les couloirs 71, 72 ; ces derniers, qui ne présentent pas une profondeur très supérieure à l'épaisseur des boucles de courant, peuvent assurer simultanément le maintien des différents éléments constituant le boîtier ou concourir à celui-ci.

## Revendications

1. Dispositif interrupteur de protection pour un circuit sujet à des courants de court-circuit, dans lequel le développement naturel de l'arc apparaissant à l'ouverture entre un contact mobile (5, 6) et un contact fixe (7, 8) placés dans une chambre (3) et se déplaçant le long d'un conducteur déflecteur (19) est assisté et accéléré par une induction magnétique développée par au moins une boucle (30) conductrice de ces courants qui est placée extérieurement à la chambre (3) dans un plan sensiblement parallèle à celui qui passe par ce déflecteur (19) et par ces contacts (5, 6 ; 7, 8), la boucle (30) étant formée d'une première portion d'extrémité (14, 31) reliée au contact fixe (7, 8), prolongée par une languette (19) constituant le conducteur déflecteur et reliée structurellement par une portion de boucle (30b, 30c) à une seconde portion d'extrémité (17, 32) qui est placée dans l'alignement de la languette (19) et qui est destinée à rejoindre directement ou indirectement une borne de raccordement de l'appareil recevant le dispositif,
caractérisée en ce que :
- la boucle (30) est formée d'une pièce solidaire incluant la languette (19), la première portion d'extrémité (12) étant reliée au contact fixe (7, 8) et la seconde portion d'extrémité (17) étant reliée à une borne (18) ;
- la portion de boucle (30b, 30c) est formée à partir d'une portion longitudinale (28, 28^{a}, 28^{b}) d'une unique ébauche plate (26, 27) découpée dans un feuillard, rabattue sensiblement à angle droit vers un plan parallèle au plan médian (PP′) passant par les contacts (7, 8) ;
- la portion longitudinale (28, 28a, 28b) est étirée et cambrée dans son plan propre de rabattement de manière que la boucle (30) s'étende dans un plan parallèle au plan médian (PP′).

2. Dispositif interrupteur selon la revendication 1,
caractérisé en ce que deux boucles de courant (30c, 30b) circulent entre les portions d'extrémité (14, 17) de part et d'autre d'un plan médian (PP′) passant par les contacts (8, 7) et par le déflecteur (19).

3. Dispositif interrupteur selon l'une des revendications 1 ou 2,
caractérisé en ce qu'une racine (15ₐ) d'une branche montante (15) de la boucle de courant (30) se développe à partir de la première portion (14, 12) dans une direction sensiblement parallèle à celle (XX′) du déplacement du contact mobile (4) et circule sensiblement dans un demi-plan (V, V′) ne contenant ni les contacts (5, 6, 7, 8) ni le déflecteur (19).

4. Dispositif interrupteur selon la revendication 3,
caractérisé en ce que cette racine (15ₐ) est rattachée à la première portion (12) recevant le contact fixe (5) par une patte cambrée (14) placée du côté opposé à ce contact par rapport au contact mobile (5).

5. Dispositif interrupteur selon la revendication 3,
caractérisé en ce que cette racine (38_{c}, 38_{d}) prend naissance dans le plan (Q) d'une première portion (31).

6. Dispositif interrupteur selon l'une des revendications 1 à 5,
caractérisé en ce que la ou les boucles de courant (30,30_{c}, 30_{b}) sont disposées dans des dégagements latéraux (71, 72) opposés d'un boîtier (50) formé par l'association de deux coquilles (52, 53) associées le long d'un plan de joint (WW′) sensiblement parallèle à ces boucles et passant par le contact fixe (8) avec une embase (54), et sont maintenues dans des encoches (75, 76) respectivement rebords de dégagements (58, 59) recevant les portions d'extrémité (12, 14), respectivement (17).

## Patentansprüche

1. Schutz-Trennschaltervorrichtung für eine Kurzschlußströmen ausgesetzte Schaltung, bei der die natürliche Entwicklung des Lichtbogens, der bei der Öffnung zwischen einem beweglichen Kontakt (5, 6) und einem ortsfesten Kontakt (7, 8), die in einer Kammer (3) angeordnet sind, auftritt und sich entlang eines Deflektor-Leiters (19) bewegt, von einer magnetischen Induktion unterstützt und beschleunigt wird, die von mindestens einer diese Ströme leitenden Schleife (30) entwickelt wird, die sich außerhalb der Kammer (3) in einer Ebene befindet, die im wesentlichen parallel zu der ist, die durch diesen Deflektor (19) und diese Kontakte (5, 6; 7, 8) verläuft, wobei die Schleife (30) aus einem mit dem ortsfesten Kontakt (7, 8) verbundenen ersten Endabschnitt (14, 31) besteht, der durch eine Zunge (19) verlängert wird, die den Deflektor-Leiter bildet und strukturell über einen Schleifenabschnitt (30b, 30c) mit einem zweiten Endabschnitt (17, 32) verbunden ist, der in Flucht mit der Zunge (19) angeordnet ist und der sich direkt oder indirekt an eine Anschlußklemme des die Vorrichtung aufnehmenden Geräts anschließen soll,
dadurch gekennzeichnet, daß
- die Schleife (30) aus einem die Zunge (19) enthaltenden festen Teil besteht, wobei der erste Endabschnitt (12) mit dem festen Kontakt (7, 8) und der zweite Endabschnitt (17) mit einer Klemme (18) verbunden ist,
- der Schleifenabschnitt (30b, 30c) ausgehend von einem Längsabschnitt (28, 28a, 28b) eines einzigen, aus einem Band ausgeschnittenen flachen Rohlings (26, 27) gebildet wird, der im wesentlichen im rechten Winkel zu einer Ebene parallel zur durch die Kontakte (7, 8) verlaufenden Mittelebene (PP′) umgeschlagen ist,
- der Längsabschnitt (28, 28a, 28b) in seiner eigenen Umschlagebene ausgezogen und umgebogen wird, damit die Schleife (30) sich in einer Ebene parallel zur Mittelebene (PP′) erstreckt.

2. Trennschaltervorrichtung nach Anspruch 1, dadurch gekennzeichnet, daß zwei Stromschleifen (30c, 30b) zwischen den Endabschnitten (14, 17) zu beiden Seiten einer Mittelebene (PP′) verlaufen, die durch die Kontakte (8, 7) und den Deflektor (19) verläuft.

3. Trennschaltervorrichtung nach einem der Ansprüche 1 oder 2, dadurch gekennzeichnet, daß eine Wurzel (15a) eines aufsteigenden Zweigs (15) der Stromschleife (30) sich ausgehend vom ersten Abschnitt (14, 12) in einer Richtung im wesentlichen parallel zur Verschieberichtung (XX′) des beweglichen Kontakts (4) ausbildet und im wesentlichen in einer Halbebene (V, V′) verläuft, die weder die Kontakte (5, 6, 7, 8) noch den Deflektor (19) enthält.

4. Trennschaltervorrichtung nach Anspruch 3, dadurch gekennzeichnet, daß diese Wurzel (15a) an den den festen Kontakt (5) aufnehmenden ersten Abschnitt (12) über eine umgebogene Klaue (14) angesetzt ist, die auf der diesem Kontakt in Bezug auf den beweglichen Kontakt (5) entgegengesetzten Seite angeordnet ist.

5. Trennschaltervorrichtung nach Anspruch 3, dadurch gekennzeichnet, daß diese Wurzel (38c, 38d) in der Ebene (Q) eines ersten Abschnitts (31) entsteht.

6. Trennschaltervorrichtung nach einem der vorhergehenden Ansprüche, dadurch gekennzeichnet, daß die Stromschleife(n) (30, 30c, 30b) in entgegengesetzten seitlichen Aussparungen (71, 72) eines Gehäuses (50) angeordnet sind, das durch die Zusammenfügung zweier entlang einer Verbindungsebene (WW′), die im wesentlichen parallel zu diesen Schleifen ist und durch den festen Kontakt (8) verläuft, zusammengefügter Schalen (52, 53) mit einem Sockel (54) gebildet wird, und in Kerben (75, 76) bzw. Rändern von Aussparungen (58, 59) gehalten werden, die die Endabschnitte (12, 14) bzw. (17) aufnehmen.

## Claims

1. A protective switch device for a circuit subjected to short-circuit currents, in which the natural development of the arc appearing on opening between a mobile contact (5, 6) and a fixed contact (7, 8) placed in a chamber (3) and moving along a deflecting conductor (19) is assisted and accelerated by a magnetic inductance developed by at least one loop (30) conducting these currents which is placed outside the chamber (3) in a plane substantially parallel thereto which passes through this deflector (19) and through these contacts (5, 6 ; 7, 8), the loop (30) being formed of a first end portion (14, 31) connected to the fixed contact (7, 8), extended by a tongue (19) which forms the deflecting conductor and structurally connected by a loop portion (30b, 30c) to a second end portion (17, 32) which is placed in the alignment of the tongue (19) and which is intended to be joined directly or indirectly to a connection terminal of the apparatus receiving the device,
characterized in that :
- the loop (30) is formed of a piece wherein the tongue (19) is integrated, the first end portion (12) being connected to the fixed contact (7, 8) and the second end portion (17) being connected to a terminal (18) ;
- the loop portion (30b, 30c) is formed from a longitudinal portion (28, 28a, 28b) of a single flat blank (26, 27) stamped out from a metal strip, substantially bent at right angles towards a plane parallel to the median plane (PP′) passing through the contacts (7, 8) ;
- the longitudinal portion (28, 28a, 28b) is drawn and bent in its own bending plane so that the loop (30) extends in a plane parallel to the median plane (PP′).

2. The switch device as claimed in claim 1,
characterized in that two current loops (30c, 30b) extend between the end portions (14, 17) on each side of a median plane (PP′) passing through the contacts (8, 7) and the deflector (19).

3. The switch device as claimed in one of claims 1 or 2,
characterized in that a root (15a) of a rising leg (15) of the current loop (30) develops from the first portion (14, 12) in a direction substantially parallel to that (XX′) of the movement of the mobile contact (4) and extends substantially in a half plane (VV′) containing neither the contacts (5, 6, 7, 8) nor the deflector (19).

4. The switch device as claimed in claim 3,
characterized in that said root (15a) is attached to the first portion (12) receiving the fixed contact (8) by a bent lug (14) placed on the side opposite this contact with respect to the mobile contact (5).

5. The switch device as claimed in claim 3,
characterized in that said root (38c, 38d) originates in the plane (Q) of a first portion (31).

6. The switch device as claimed in one of claims 1 to 5,
characterized in that the current loop or loops (30, 30c, 30b) are disposed in opposite lateral recesses (71, 72) of a case (50) formed by the association of two shells (52, 53) associated along a joint plane (WW′) substantially parallel to these loops and passing through the fixed contact (8) with a base (54), and are held in position in notches (75, 76) respectively flanges of recesses (58, 59) receiving said end portions (12, 14), respectively (17).
